# EUROPÄISCHE PATENTSCHRIFT

(11) **EP 0 369 268 B1**
(45) Veröffentlichungstag und Bekanntmachung des Hinweises auf die Patenterteilung: **20.01.1993**
(21) Anmeldenummer: 89120438.0
(22) Anmeldetag: 04.11.1989
(51) Int. Cl.: F04D 29/22, F01D 5/04

(54) **Laufrad für Strömungsmaschinen**
Impeller for turbo machines
Impulseur pour turbomachines

(30) Priorität: 18.11.1988 DE 3839190
(43) Veröffentlichungstag der Anmeldung: 23.05.1990
(73) Patentinhaber: KSB Aktiengesellschaft, 67227 Frankenthal (DE)
(72) Erfinder: Riel, Axel, D-6710 Frankenthal (DE); Lovisetto, Primo, I-36100 Vicenza (IT)

(56) Entgegenhaltungen:
- WO-A-86/06799
- US-A- 2 882 829
- US-A- 4 720 242

## Beschreibung

Die Erfindung betrifft ein Laufrad gemäß dem Oberbegriff des Hauptanspruches.

Bei aus Blechteilen gefertigten Laufrädern finden unterschiedliche Methoden Anwendung, um eine Kräfteübertragung zwischen der Welle und dem Laufrad mit seinen Schaufeln sicherzustellen. So ist es aus der US-A 3 025 069 bekannt, an einer Nabe eine druckseitige Laufraddeckscheibe sowie eine daran anliegende Nabenscheibe anzubringen. Dabei hält eine Wellenmutter unter Zwischenschaltung einer Unterlegscheibe die Nabe auf der Pumpenwelle fest. Wie die Verbindung zwischen der druckseitigen Laufraddeckscheibe mit der Nabe, mit den einzelnen Schaufeln sowie der saugseitigen Laufraddeckscheibe erfolgt, ist dieser Schrift jedoch nicht entnehmbar, vermutlich jedoch mittels Schweißtechnik.

Die US-A 2 344 444 zeigt ein Laufrad, auf dessen Nabe U-förmig gebogene Schaufelkanäle in radialer Richtung strahlenförmig angeordnet und mit einer sich radial erstreckenden druckseitigen Laufraddeckscheibe verbunden sind. Diese Lösung mag zwar eine ausreichende Festigkeit aufweisen, jedoch infolge der verwendeten Schaufelform sind die strömungstechnischen Eigenschaften nachteiliger Art.

Durch die US-A 2 360 440 ist bekannt, die druckseitige Laufraddeckscheibe unter Zwischenschaltung von Verstärkungselementen mit der Laufradnabe zu vernieten und die Schaufeln mit den Deckscheiben zu verschweißen. Die DE-B 1 703 266 zeigt eine bei kleinen Heizungsumwälzpumpen gebräuchliche Lösung, derzufolge eine reibschlüssige Befestigung zwischen einer als Nabe wirkenden druckseitigen Laufradnabe und einem konisch ausgebildeten Teil auf der Pumpenwelle vorsieht.

Die WO 86/06799 zeigt eine Lösung, bei der die druckseitige Laufraddeckscheibe mit einer Laufradbefestigungsmutter an die Laufradnabe gepreßt wird.

Der Erfindung liegt die Aufgabe zugrunde, für aus mehreren Einzelteilen zusammengesetzte Laufräder von Strömungsmaschinen eine Konstruktion zu entwickeln, welche ohne Beeinträchtigung der strömungstechnischen Eigenschaften eine hohe Dauerfestigkeit aufweist. Die Lösung dieser Aufgabe erfolgt gemäß dem kennzeichnenden Teil des Hauptanspruches.

Durch die erfindungsgemäße Ausbildung wird sichergestellt, daß zum einen auf kleinstmöglichem Radius eine durch Fliehkräfte wenig belastete Befestigung erfolgt. Ein wesentliche Vorteil besteht darin, daß im Laufradeintrittsbereich vorherrschende hydraulische Kräfte direkt in die Nabe eingeleitet werden können. Somit wird die Verbindung zwischen Schaufelanfang und druckseitiger Laufraddeckscheibe von den hydraulischen Kräften entlastet. Desweiteren ist eine direkte Kraftübertragung von der Drehmomente einleitenden Nabe in die Schaufeln möglich. Mittels der so vorgenommenen Trennung lassen sich Verspannungen innerhalb des Laufrades im wesentlichen Umfang vermeiden und eine höhere Festigkeit ist die direkte Folge.

Eine Ausgestaltung der Erfindung sieht vor, daß eine Laufradbefestigungseinrichtung das Ringelement oder die Ringelementteile gegen die Nabenstirnseite und/oder die in diesem Bereich befindliche druckseitige Laufraddeckscheibe preßt. Mit Hilfe der Laufradbefestigungseinrichtung wird eine sichere Anpressung bzw. Befestigung der belasteten Schaufelteile im Nabenbereich gewährleistet. Diese der Fertigungsvereinfachung dienende Maßnahme erlaubt eine Vorfertigung der zu fügenden Teile und ergibt eine einfachere Laufradmontage.

Zur besseren Krafteinleitung von der Welle in das Laufrad sieht eine Ausgestaltung der Erfindung vor, daß an dem Ringelement oder an den ein Ringelement bildenden Teilen ein Druckelement angebracht ist. Desweiteren sieht eine andere Ausgestaltung der Erfindung vor, daß das Ringelement, die Ringelementteile oder das Druckelement drehmomentübertragend gestaltet sind. Damit wird in zuverlässiger Weise eine durch Biegekräfte bedingte Überanspruchung der Schaufelanfänge ausgeschlossen. Infolge der direkten Krafteinleitung in die Schaufeln bzw. in die Schaufelfüße besteht keine Gefahr einer Überlastung der Verbindung zwischen den Schaufeln bzw. den Schaufelfüßen und druckseitiger Laufraddeckscheibe. Die Krafteinleitung kann hier durch eine bekannte Nut-Feder-Verbindung, Vielkeilwelle oder dgl. erfolgen. Dies verhindert weiterhin, daß die Laufradbefestigungseinrichtung, welche beispielsweise als Mutter ausgebildet sein kann, beim Festdrehen eine Verdrehung zwischen Schaufel und druckseitiger Laufraddeckscheibe bewirkt. Auch kann während des Betriebes keine Relativverdrehung zwischen den Schaufeln und der druckseitigen Laufraddeckscheibe erfolgten.

Eine weitere Ausgestaltung der Erfindung sieht vor, daß im Bereich der Nabenstirnseite die druckseitige Laufraddeckscheibe, das Ringelement oder die Ringelementteile und/oder das Druckelement stoffschlüssig, geklebt, reibschlüssig oder formschlüssig angeordnet sind. Durch entsprechende Schweißverbindungen oder Einpressen des Ringelementes oder der Ringelementteile in eine entsprechend geformte Nabenstirnseite ist eine sichere Kräfteübertragung zwischen den Einzelteilen gewährleistet.

Eine andere Ausgestaltung zeigt, daß bei Naben, deren Außendurchmesser größer ist als der Durchmesser im Befestigungsbereich zwischen Nabenstirnseite und druckseitiger Laufraddeckscheibe, im größeren Durchmesserbereich mit einem Freiraum zwischen Nabe und druckseitiger Laufraddeckscheibe versehen sind.

Weiter zeigte es sich, daß die Ausgestaltung, nach der die Schaufeln an der druckseitigen Laufraddeckscheibe in senkrecht oder nahezu senkrecht auf der Pumpenwelle stehenden Ebene oder Ebenen befestigt sind, eine wesentliche Erhöhung der Dauerfestigkeit bedingt. Infolge der Vermeidung von Befestigungspunkten zwischen gekrümmten Teilen, beispielsweise durch Punktschweißen, werden unzulässige Spannungspitzen im Bereich dieser Verbindungspunkte ausgeschlossen. Das Anbringen der Schweißnähte in senkrecht oder nahezu senkrecht auf der Drehachse stehenden Ebenen gewährleistet ein hohes Maß an Betriebssicherheit.

Ein Ausführungsbeispiel der Erfindung ist in den Zeichnungen dargestellt und wird im folgenden näher beschrieben. Es zeigen die
Fig.1 bis 4 verschiedene Befestigungsmöglichkeiten an im Schnitt dargestellten Laufrädern, die
Fig. 5 ein Ringelement und dessen Verbindung mit den Schaufeln, die
Fig. 6 eine Schaufel mit angeformtem Ringelementteil und die
Fig. 7 eine Draufsicht auf ein mit Teilen der Fig. 6 zusammengesetztes Laufrad.

In der Fig. 1 ist ein Laufrad (1) radialer Bauart dargestellt, welches auf einer Welle (2) montiert ist. Über eine Nut-Feder-Verbindung (3) erfolgt eine Krafteinleitung von der Welle in eine Nabe (4), an deren Nabenstirnseite (5) eine druckseitige Laufraddeckscheibe (6) mittels Schweißverbindung (7) befestigt ist. Zusätzlich stützt eine Nabenscheibe (8) die druckseitige Laufraddeckscheibe (6) gegenüber der Nabe (4) ab, wobei die Teile hier ebenfalls mittels Schweißtechnik zusammengehalten werden. Die druckseitige Laufraddeckscheibe (6) ist mit der Nabe (4) nur im Bereich der Schweißverbindung (7) verbunden. Ein auf größerem Durchmesser befindlicher und der Schweißverbindung nachgeordneter Bereich der Nabenstirnseite (5) weist einen Freiraum (9) auf, um eine Anlage und damit eine Verspannung zwischen den Teilen auszuschließen. Der größere Nabenaußendurchmesser kann in denjenigen Fällen notwendig sein, in denen von der Welle ein großes Drehmoment zu übertragen ist.

Jede Schaufel (10) ist in diesem Ausführungsbeispiel mit einem - wie in den Fig. 6 und 7 gezeigt - Ringelementteil (11) versehen und damit an der Nabenstirnseite (5) verschweißt. Eine Laufradbefestigungseinrichtung (12) preßt ein Druckelement (13), welches mit der Nut-Feder-Verbindung (3) in Eingriff steht sowie die an der Nabenstirnseite angeordneten Teile zusammen. Hierbei stützt sich die Nabe an einer Wellenschulter (14) ab.

Die Nabenstirnseite (5) ist in diesem Ausführungsbeispiel gerundet ausgebildet und weist eine Gestaltung auf, welche zusätzlich eine formschlüssige Verbindung mit den an den Schaufeln angebrachten Ringelementteilen (11) sicherstellt.

Zwischen den Schaufeln (10) und der druckseitigen Laufraddeckscheibe (6) erfolgt eine Verbindung, hier eine Schweißverbindung (15), im Bereich einer senkrecht oder nahezu senkrecht auf der Pumpenwelle (2) stehenden Ebene. Somit werden Verspannungen in dem bogenförmig verlaufenden Schaufelbereich ausgeschlossen.

An den Schaufeln (10) sind die saugseitige Laufraddeckscheibe (16) sowie ein Saugmund (17) befestigt.

Die Ausgestaltung der Fig. 2 zeigt eine Variante, bei der die Ringelementteile (11) mit dem Druckelement (13) verbunden sind, und diese Teile von der Laufradbefestigungseinrichtung (12) gegen die hier plan verlaufende Nabenstirnseite (5) gepreßt werden. Desweiteren weist das Druckelement (13) einen Vorsprung (18) auf, mit dem es in der Nabe (4) geführt ist.

Bei der Ausführungsform der Fig. 3 sind die Ringelementteile (11) mit der Nabenstirnseite (5) und dem Druckelement (13) mit den Ringelementteilen (11) verbunden. Neben den hier gezeigten Schweißverbindungen sind auch andere Möglichkeiten der Verbindung denkbar. Im Unterschied hierzu erfolgt bei dem Ausführungsbeispiel der Fig. 4 eine Verbindung zwischen dem Druckelement (13) und den Ringelementteilen (11) und zwischen der Nabenstirnseite (5) und der druckseitigen Laufraddeckscheibe (6). Die Laufradbefestigungseinrichtung (12) preßt dann Druckelement (13) und Ringelementteile (11) gegen die druckseitige Laufraddeckscheibe (6). Eine Nut-Feder-Verbindung (3) leitet auch in diesem Fall das zu übertragende Drehmoment in das Laufrad. Eine Übertragung mittels Vielkeilwelle oder dgl. ist ebenfalls möglich.

In der Fig. 5 ist gezeigt, daß anstelle an der Schaufel anbringbarer Ringelementteile ein als separates Teil ausgebildetes und gezeigtes Ringelement (19) mit den Schaufeln verbunden werden kann. Neben der hier gezeigten Möglichkeit, das Ringelement (19) an den Schaufeln anzuschweißen, besteht auch die Möglichkeit einer Klebeverbindung bzw. einer formschlüssigen Verbindung. Es ist also ohne weiteres möglich, bei den Ausführungsbeispielen der Fig. 1 bis 4 die Ringelementteile (11) durch das Ringelement (19) zu ersetzen.

Die Fig. 6 zeigt als perspektivische Darstellung eine einzelne Schaufel (10), welche hier über einen Z-förmigen Querschnitt verfügt und an deren Schaufelfuß (20) ein Ringelementteil (11) direkt angeformt ist. Durch entsprechende Gestaltung oder Verbindung kann das Ringelement (19) direkt mit dem Schaufelfuß (20) verbunden werden. Die gezeigte Bohrung dient als Entlastungsbohrung für den Axialschub.

In der in Fig. 7 gezeigten Draufsicht auf das Laufrad ist die Anordnung der einzelnen Schaufeln (10) erkennbar und wie die einzelnen Ringelementteile (11) nach der Montage einen Ring bilden. Das durch die Nut-Feder-Verbindung (3) eingeleitete Drehmoment wird gleichmäßig und direkt auf die Schaufeln (10) übertragen. Ungünstige Verspannungen können somit vermieden werden.

## Patentansprüche

1. Laufrad für Strömungsmaschinen in radialer oder halbaxialer Bauart, dessen Einzelteile zu einem einheitlichen Laufrad (1) zusammengefügt sind, wobei zwischen einer mit einer Nabe (4) kräfteübertragend verbundenen druckseitigen Laufraddeckscheibe (6) und einer saugseitigen Laufraddeckscheibe (16) mehrere Schaufeln (10) angeordnet sind, und die druckseitige Laufraddeckscheibe (6) mit der Nabenstirnseite (5) in an sich bekannter Weise fest verbunden ist, **dadurch gekennzeichnet,** daß ein mit den Schaufeln (10) verbundenes Ringelement (19) oder an den Schaufeln (10) angebrachte Ringelementteile (11) an der Nabenstirnseite (5) kräfteübertragend angeordnet sind.

2. Laufrad nach Anspruch 1, dadurch gekennzeichnet, daß eine Laufradbefestigungseinrichtung (12) das Ringelement (19) oder die Ringelementteile (11) gegen die Nabenstirnseite (5) und/oder die in diesem Bereich befindliche druckseitige Laufraddeckscheibe (6) preßt.

3. Laufrad nach den Ansprüchen 1 und 2, dadurch gekennzeichnet, daß an dem Ringelement (19) oder an den ein Ringelement bildenden Ringelementteilen (11) ein Druckelement (13) angebracht ist.

4. Laufrad nach den Ansprüchen 1 bis 3, dadurch gekennzeichnet, daß das Ringelement (19), die Ringelementteile (11) und/oder das Druckelement (13) drehmomentübertragend gestaltet sind.

5. Laufrad nach den Ansprüchen 1 bis 4, dadurch gekennzeichnet, daß im Bereich der Nabenstirnseite (5) die druckseitige Laufraddeckscheibe (6), das Ringelement (19) oder die Ringelementteile (11) und/oder das Druckelement (13) stoffschlüssig, geklebt, reibschlüssig oder formschlüssig befestigt sind.

6. Laufrad nach einem oder mehreren der Ansprüche 1 bis 5, dadurch gekennzeichnet, daß Naben, deren Außendurchmesser größer ist als der Durchmesser im Befestigungsbereich zwischen Nabenstirnseite (5) und druckseitiger Laufraddeckscheibe (6) im größeren Durchmesserbereich mit einem Freiraum (9) zwischen Nabenstirnseite (5) und druckseitiger Laufraddeckscheibe (6) versehen sind.

7. Laufrad nach einem oder mehreren der Ansprüche 1 bis 6, dadurch gekennzeichnet, daß die Schaufeln (10) an der druckseitigen Laufraddeckscheibe (6) in senkrecht oder nahezu senkrecht auf der Pumpenwelle (2) stehenden Ebene oder Ebenen befestigt sind.

## Revendications

1. Roue pour turbomachines de construction radiale ou semi-axiale dont les diverses pièces sont montées pour former une roue (1) unifiée et dans laquelle plusieurs aubes (10) sont placées entre un disque (6) recouvrant la roue, relié à moyeu (4) du côté de la pression et transmettant les forces et un disque (16) recouvrant la roue du côté de l'aspiration et dont le disque (6) recouvrant la roue est relié à la face frontale du moyeu (5) d'une manière bien connue caractérisée en ce qu'un élément de bague (19) relié aux aubes (10) ou qu'un élément de bague (11) monté sur les aubes (10) sont placés sur la face frontale du moyeu (5) et transmettent les forces.

2. Roue selon la revendication 1 caractérisée en ce qu'un dispositif (12) de fixation de la roue presse l'élément de bague (19) ou les pièces de l'élément de bague (11) contre la face frontale du moyeu (5) et/ou le disque (6) de recouvrement de la roue situé dans cette zone du côté de la pression.

3. Roue selon les revendications 1 et 2 caractérisée en ce qu'un élément de pression (13) est placé sur l'élément de bague (19) ou sur les pièces (11) formant un élément de bague.

4. Roue selon les revendications 1 à 3 caractérisée en ce que l'élément de bague (19), les pièces de l'élément de bague (11) et/ou l'élément de pression (13) ont une forme permettant la transmission du couple.

5. Roue selon les revendications 1 à 4 caractérisée en ce que, dans la zone de la face frontale du moyeu (5) le disque de recouvrement de la roue (6) situé du côté de la pression, l'élément de bague (19) ou les pièces de l'élément de bague (11) et/ou l'élément de pression (13) sont collés selon le matériau ou fixé par entraînement par friction ou par la forme.

6. Roue selon une ou plusieurs des revendications 1 à 5 caractérisée en ce que des moyeux, dont le diamètre externe est supérieur dans la zone de fixation entre la face frontale du moyeu (5) et le disque de recouvrement de la roue (6) situé du côté de la pression, présentent dans la zone des grands diamètres un espace libre (9) entre la face frontale du moyeu (5) et le disque de recouvrement de la roue (6) situé du côté de la pression.

7. Roue selon une ou plusieurs des revendications 1 à 6 caractérisée en ce que les aubes (10) sont fixées au disque de recouvrement de la roue (6) située du côté de la pression dans un plan ou des plans verticaux ou quasi verticaux par rapport à l'arbre de la pompe (2).

## Claims

1. An impeller for fluid flow machines of the radial or semi-axial type, whose individual parts are fitted together as an integral impeller (1), a plurality of vanes (10) being arranged between a discharge side impeller cover plate (6), which is connected with a hub (4) for the transmission of force, and an intake side impeller cover plate (16) and the discharge side impeller cover plate (6) is connected with the hub end side (5) in a known manner, characterized in that a ring element (19) or ring element parts (11) connected with the vanes (10) are arranged on the hub end side (5) in a force transmitting manner.

2. The impeller as claimed in claim 1, characterized in that an impeller attachment device (12) urges the ring element (19) or the ring element parts (11) against the hub end side (5) and/or the discharge side impeller cover plate (6) present here.

3. The impeller as claimed in claim 1 and in claim 2, characterized in that a pressure element (13) is mounted on the ring element (19) or on the ring element parts (11) constituting a ring element.

4. The impeller as claimed in any one of the claims 1 through 3, characterized in that the ring element (19), the ring element parts (11) and/or the pressure element (13) are designed for the transmission of torque.

5. The impeller as claimed in any one of the claims 1 through 4, characterized in that adjacent to the hub end side (5) the discharge side impeller cover plate (6), the ring element (19) or the ring element parts (11) and/or the pressure element (13) are welded, bonded, frictionally joined or interlocked.

6. The impeller as claimed in any one or more of the claims 1 through 5, characterized in that hubs, whose external diameter is greater than the diameter in the attachment zone between the hub end side (5) and the discharge side impeller cover plate (6) are provided in the major diameter part with a free space (9) between the hub end side (5) and the discharge side impeller cover plate (6).

7. The impeller as claimed in any one or more of the claims 1 through 6, characterized in that the vanes (10) are mounted on the discharge side impeller cover plate (6) in a plane or planes which is or are perpendicular, or substantially so, to the pump shaft (2).
